# FASCICULE DE BREVET EUROPEEN

(11) **EP 3 653 305 B1**
(45) Date de publication et mention de la délivrance du brevet: **10.04.2024**
(21) Numéro de dépôt: 19208846.6
(22) Date de dépôt: 13.11.2019
(51) Int. Cl.: B02C 18/00, E03D 9/10, E03C 1/266

(54) **DISPOSITIF DE DILACÉRATION POUR BROYEUR SANITAIRE**
ZERKLEINERUNGSVORRICHTUNG FÜR WC
SHREDDING DEVICE FOR WASTE MACERATOR

(30) Priorité: 13.11.2018 FR 1860456
(43) Date de publication de la demande: 20.05.2020
(73) Titulaire: Société Française d'Assainissement - SFA, 75007 Paris (FR)
(72) Inventeur: BALLESTRA, Victor Jean, 91430 Vauhallan (FR)
(74) Mandataire: Ipsilon

(56) Documents cités:
- EP-A1- 2 813 707
- FR-A1- 2 800 764
- FR-A1- 2 872 065
- GB-A- 2 475 263

## Description

La présente invention concerne un dispositif de dilacération pour broyeur sanitaire ainsi qu'un broyeur sanitaire comprenant un tel dispositif.

Les broyeurs sanitaires sont des appareils qui se raccordent généralement à une cuvette de toilettes et qui permettent l'évacuation des eaux usées et des matières solides. Les broyeurs sont généralement installés dans des endroits où les canalisations d'évacuation sont de petites tailles. Afin que les matières solides puissent être évacuées par ces canalisations, les broyeurs sanitaires comprennent un système de dilacération qui dilacère les matières solides provenant de la cuvette des toilettes et évacue l'eau usée et les déchets dilacérés.

Certains systèmes de dilacération de l'art antérieur, comme celui décrit dans le brevet FR 2 872 065, comprennent une pompe 1 illustrée sur la Figure 1 qui comporte un boîtier de pompe 2, une turbine 3 munie de pales 4, un axe de pompe 5 et un fond de pompe 6. Un dispositif de dilacération (non représenté) est associé, de façon démontable, à une extrémité 7 de l'axe de la pompe 5. Le dispositif de dilacération comprend différentes pièces dont une grille (non représentée) destinée à équiper le fond de pompe 6 et un couteau (non représenté) placé près de surface de la grille. Le couteau est entrainé en rotation par l'axe de la pompe qui tourne à une vitesse de l'ordre de 3000 tours par minute.

Le couteau ne doit pas être placé trop près de la grille afin d'éviter les risques de frottement du couteau sur la grille. En effet, de tels frottements risqueraient d'endommager le couteau et/ou la grille, et également de générer du bruit lors du fonctionnement du dispositif. Ainsi, lors de l'assemblage des dispositifs de dilacération de l'art antérieur, le couteau est placé à une distance suffisante de la grille afin d'éviter tout frottement. Toutefois, lorsque la distance entre le couteau et la grille est trop grande le dispositif ne permet pas de dilacérer certains déchets comme, par exemple, des lingettes. Par ailleurs, lorsque la distance est trop grande, il existe également un risque que les déchets s'enroulent autour de l'axe de rotation empêchant alors le bon fonctionnement du dispositif de dilacération.

Il serait donc utile de pouvoir remédier au moins en partie à ces inconvénients lors de l'assemblage des différentes pièces d'un tel dispositif.

Selon un mode de réalisation, l'invention a pour premier objet un dispositif de dilacération pour broyeur sanitaire, caractérisé en ce qu'il comprend une grille, un couteau monté rotatif par rapport à une première face plane de la grille et définissant un plan de coupe parallèle au plan de la première face de la grille, ledit dispositif comprenant au moins un élément d'ajustement de position qui est disposé entre la première face de la grille et le plan de coupe du couteau afin d'assurer un écartement prédéterminé entre eux, ledit au moins un élément d'ajustement étant réalisé dans une matière qui est apte à être dégradée au moins en partie au cours du fonctionnement du dispositif.

Avantageusement, ledit au moins un élément d'ajustement de position (ou élément d'ajustement) étant réalisé dans une matière qui est apte à être dégradée au moins en partie au cours du fonctionnement normal du dispositif, aucune intervention humaine n'est nécessaire pour l'enlever puisqu'il disparaît de manière naturelle. L'élément d'ajustement peut par exemple être réalisé dans une matière comprenant du papier ou du carton, ou dans une matière soluble dans l'eau. Ainsi, il est possible, grâce à l'élément d'ajustement de position, d'assurer, lors de l'assemblage du dispositif, l'écartement voulu entre la première face de la grille et le plan de coupe du couteau, sans qu'une intervention humaine ne soit nécessaire pour l'enlever. Une fois l'écartement souhaité obtenu, il est permanent et ledit au moins un élément d'ajustement peut disparaître sans que cela ne modifie l'écartement.

Selon d'autres caractéristiques possibles de l'invention prises seules ou en combinaison :
- ledit au moins un élément d'ajustement est fixé contre la première face plane de la grille ;
- la dégradation de la matière de l'élément d'ajustement intervient soit au contact de l'eau, soit par suite de frottements répétés du couteau contre ledit élément d'ajustement, soit par une action combinée de l'eau et des frottements ;
- l'écartement prédéterminé a une valeur allant de 0,01 millimètres (mm) à 0,10 mm et de préférence allant de 0,02 à 0,06 mm ; le couteau est alors très proche de la grille ce qui permet de dilacérer tout type de matières solides comme par exemple des lingettes ;
- le couteau comprend deux lames diamétralement opposées ;
- la grille possède un orifice traversant central et ledit dispositif comprend deux éléments d'ajustement disposés de façon diamétralement opposée de part et d'autre de l'orifice traversant central ; les deux éléments d'ajustement permettent ainsi, lors de l'assemblage du dispositif, de positionner le couteau de façon à ce que le plan de coupe soit parallèle au plan de la première face de la grille ;
- le couteau est entrainé en rotation par un axe de rotation autour duquel il est monté ;
- l'axe de rotation traverse la grille en son centre ;
- l'axe de rotation est équipé à une de ses extrémités d'un disque qui est perpendiculaire à l'axe de rotation et placé en vis-à-vis de la première face plane de la grille ; ainsi, le disque est placé dans un plan parallèle au plan de la première face de la grille et l'axe de rotation est perpendiculaire au plan de la première face de la grille ;
- le couteau est monté autour d'une bague qui est positionnée autour du disque ; le plan de coupe du couteau est alors parallèle au plan du disque et au plan de la première face de la grille ;
- le dispositif comprend un ensemble de rattrapage des défauts de perpendicularité entre l'axe de rotation et la grille ; en assurant la perpendicularité de l'axe de rotation et de la grille, l'ensemble de rattrapage des défauts de perpendicularité permet au disque, et donc au couteau, d'être parallèles au plan de la première face de la grille ;
- l'ensemble de rattrapage des défauts de perpendicularité entre l'axe de rotation et la grille est placé en vis-à-vis d'une deuxième face plane opposée de la grille ;
- l'axe de rotation est configuré pour être associé à un axe d'une pompe du broyeur sanitaire et être entrainé en rotation par l'axe de la pompe ; ainsi, la rotation de l'axe de la pompe entraine l'aspiration des eaux usées et des matières solides provenant de la cuvette des toilettes et assure également la rotation du couteau et, donc, la dilacération des matières solides.

Selon un mode de réalisation, l'invention a pour deuxième objet un broyeur sanitaire comprenant le dispositif de dilacération selon l'invention tel que brièvement exposé ci-dessus.

Selon un mode de réalisation, l'invention a pour troisième objet un procédé d'assemblage d'un broyeur sanitaire comprenant un dispositif de dilacération comprenant une grille, un couteau monté rotatif par rapport à une première face plane de la grille et définissant un plan de coupe parallèle au plan de la première face de la grille, ledit procédé comprenant la mise en place d'au moins un élément d'ajustement de position entre la première face plane de la grille et le plan de coupe du couteau afin d'assurer un écartement prédéterminé entre eux, ledit au moins un élément d'ajustement étant réalisé dans une matière qui est apte à être dégradée au moins en partie au cours du fonctionnement du dispositif.

Avantageusement, lors du montage du couteau autour de l'axe de rotation, le couteau est placé au contact dudit au moins un élément de positionnement, ce qui permet d'ajuster précisément l'écartement entre la première face de la grille et le plan de coupe du couteau. Ledit au moins un élément s'enlève lors de l'utilisation du dispositif et il ne risque donc pas de gêner la rotation du couteau. De plus, aucune intervention humaine n'est nécessaire pour enlever le dispositif de positionnement.

D'autres caractéristiques et avantages apparaîtront au cours de la description qui va suivre, donnée uniquement à titre d'exemple non limitatif et faite en référence aux dessins annexés, sur lesquels :
- la figure 1 est une vue schématique d'une pompe de l'art antérieur pouvant être associée à un dispositif de dilacération selon l'invention ;
- la figure 2 est une vue schématique éclatée d'un dispositif de dilacération selon un mode de réalisation de l'invention ;
- la figure 3 est une vue schématique d'un dispositif de dilacération selon un mode de réalisation de l'invention en cours d'assemblage ;
- la figure 4 est une vue schématique de dessous d'un dispositif de dilacération selon un mode de réalisation de l'invention ;
- la figure 5 est une vue schématique de côté d'un dispositif de dilacération selon un mode de réalisation de l'invention après assemblage.

Comme représenté à la figure 2, un dispositif de dilacération 8 selon un mode de réalisation de l'invention comprend une grille 10, un couteau 30, un axe de rotation 20 et un ensemble 40 de rattrapage des défauts de perpendicularité entre l'axe de rotation 20 et la grille 10. L'ensemble 40 est destiné à être associé à une pièce de raccordement 56 permettant l'entrainement de l'axe de rotation 20 par une pompe telle que celle représentée sur la figure 1.

La grille 10 comprend une première face plane 11a, une deuxième face plane opposée 11b parallèle à la première face et un orifice traversant central 13 pour le passage de l'axe de rotation 20. La grille 10 est munie d'ouvertures 12, ici réparties suivant une disposition annulaire, permettant le passage des matières solides dilacérées vers la pompe (comme celle représenté à la figure 1) pour leur évacuation. La forme et l'orientation des ouvertures peuvent varier. La grille possède également des trous périphériques 14 pour sa fixation à la pompe. La grille 10 est circulaire dans ce mode de réalisation mais elle peut prendre d'autres formes non représentées ici.

L'axe de rotation 20 comporte une portion cylindrique 22 destinée à traverser la grille 10 par l'orifice traversant central 13. L'axe de rotation 20 comprend également à une de ses deux extrémités opposées un disque 24 qui est perpendiculaire à la portion cylindrique 22.

Le couteau 30 comprend deux lames 34 qui définissent un plan de coupe parallèle à la première face plane 11a. Ces deux lames 34 sont disposées de manière diamétralement opposée autour d'une bague 32 destinée à être positionnée autour du disque 24.

L'ensemble de rattrapage des défauts de perpendicularité entre l'axe de rotation 20 et la grille 10 comprend une rondelle rainurée 46 comportant une rainure 46a, une rondelle bi-nervurée 44 comportant une nervure inférieure 44a et une nervure supérieure 44b et un canon rainuré 42 comportant une rainure (non représentée). Lors de l'assemblage de l'ensemble 20, la nervure inférieure 44a s'insère dans la rainure 46a, et la nervure supérieure 44b s'insère dans la rainure du canon rainuré 42.

Lors de l'assemblage des différentes pièces du dispositif de dilacération 8, une première rondelle 52 est placée autour de la portion cylindrique 22 contre le disque 24. La portion cylindrique 22 est alors positionnée dans l'orifice traversant 13 de la grille 10 plaçant le disque 24 et la rondelle 52 contre la première face plane 11a. Une deuxième rondelle 54 est alors placée contre la deuxième face plane 11b, puis l'ensemble 40 est mis en place sur la portion cylindrique 22. L'ensemble 40 est maintenu autour de la portion cylindrique 22 par une première goupille 28 qui est insérée dans un premier trou radial 27 de la portion cylindrique 22 et dans un trou radial 43 du canon rainuré 42. Le dispositif 8 partiellement assemblé est représenté sur la figure 3. L'ensemble 40 permet de maintenir l'axe de rotation 22 dans une position perpendiculaire à la grille 10 (perpendiculaire à ses deux faces opposées parallèles) et donc le disque 24 dans une position parallèle à la grille 10.

Comme représenté sur la figure 4, un premier et un deuxième élément d'ajustement 60a et 60b respectivement sont positionnés et fixés sur la première face plane 11a de la grille 10, à la périphérie du disque 24 et de façon diamétralement opposée par rapport au disque. Les éléments d'ajustement 60a et 60b peuvent être positionnées indifféremment sur les ouvertures 12, à côté des ouvertures 12 et/ou à cheval sur les ouvertures 12. En effet, comme les éléments d'ajustement 60a et 60b s'enlèvent naturellement lors du fonctionnement du dispositif, ils ne risquent pas de gêner le passage des matières dilacérées et ce, quelle que soit leur position sur la première face 11a. Afin d'assurer que le plan de coupe du couteau 30 soit parallèle à la première face 11a de la grille 10, les deux éléments d'ajustement 60a et 60b ont la même épaisseur. Dans cet exemple de réalisation, l'épaisseur de chacun des éléments d'ajustement 60a et 60b est de 0,09 mm ce qui est également la valeur de l'écartement (d) entre le couteau 30 et la première face plane 11a de la grille 10. Cependant, selon d'autres modes de réalisation, l'écartement peut aller de 0,01 mm à 0,10mm.

La taille des éléments d'ajustement 60a et 60b peut différer de celle représentée, l'important étant que chaque lame 34 du couteau 30 puisse être placée contre un élément d'ajustement 60a ou 60b, lors de l'assemblage du dispositif 8. Dans ce mode de réalisation, les éléments d'ajustement 60a et 60b identiques sont en papier et sont collés sur la première face plane 11a de la grille 10. Ces éléments s'apparentent ici à des pastilles de papier dont la forme est circulaire mais peut prendre toute autre forme. Cependant, les éléments d'ajustement peuvent être réalisés dans tout type de matière apte à être dégradée en tout ou partie au cours du fonctionnement du dispositif, c'est-à-dire lorsque de l'eau est présente dans le broyeur sanitaire et également lorsque le couteau tourne pour exercer sa fonction de dilacération. Ainsi, la dégradation des éléments d'ajustement 60a et 60b peut intervenir soit au contact de l'eau, soit par suite de frottements répétés du couteau (30) contre ledit élément d'ajustement (60a, 60b), soit par une action combinée de l'eau et des frottements.

Comme illustré sur la figure 5, le couteau 30 est mis en place en positionnant, puis en fixant la bague 32 autour du disque 24. Selon ce mode de réalisation, la fixation de la bague autour du disque se fait par soudage. Ainsi, le plan de coupe défini par les lames 34 est parallèle au plan de la première face 11a de la grille 10. Les lames 34 sont placées chacune contre un des deux éléments d'ajustement 60a et 60b, ce qui permet ainsi d'assurer un écartement (d) prédéterminé permanent entre la première face plane 11a de la grille 10 et les lames 34. En particulier, l'écartement (d) est égal à l'épaisseur de chacun des éléments d'ajustement 60a et 60b et n'est pas modifié au cours du temps même après disparition de ces éléments. De façon avantageuse, les éléments d'ajustement 60a et 60b sont réalisés dans une matière qui n'est pas dégradée lors du soudage de la bague. De plus, la matière est suffisamment dure pour assurer le positionnement du couteau à la distance (d) prédéterminée, mais pas dure au point d'empêcher la rotation du couteau lors de la mise en route du dispositif de dilacération.

Selon un mode de réalisation possible, le dispositif peut comprendre un seul élément d'ajustement ayant une forme qui permette de pouvoir positionner, lors du montage, les deux lames 34 en regard de cet élément d'ajustement. Ainsi, un même écartement (d) est assuré pour les deux lames 34. Selon ce mode de réalisation, l'élément d'ajustement pourrait par exemple avoir une forme semi-circulaire et avoir dimension radiale réduite par rapport à celle des éléments d'ajustement 60a et 60b.

Après la mise en place des éléments d'ajustement de position 60a, 60b et du couteau, une pièce de raccordement 56 est positionnée autour de la portion cylindrique 22 et centrée par une goupille 29 insérée à la fois dans un deuxième trou radial 26 de la portion cylindrique 22 et dans une fente 59a de la pièce de raccordement 56. Une pièce d'accouplement 58 est ensuite vissée sur l'axe de pompe 7 de la figure 1 et vient s'insérer dans des trous 59b de la pièce de raccordement 56.

Les différentes pièces du dispositif de dilacération 8 sont assemblées et/ou fixées entre elles de façon à ce qu'il n'ait aucun jeu entre les pièces. De cette façon, même lorsque le couteau 30 est en rotation, l'axe de rotation 20 reste dans une position perpendiculaire à la grille 10 et le plan de coupe du couteau 30 reste parallèle à la grille 10.

Lorsqu'un broyeur sanitaire (non représenté) comprenant le dispositif de dilacération 8 monté sur l'axe de pompe 7 est mis en route, la pompe aspire les eaux usées et les matières solides provenant de la cuvette des toilettes. Lors de son fonctionnement, la pompe entraine en rotation le couteau 30 et les éléments d'ajustement 60a et 60b sont dégradés par leur contact prolongé avec l'eau et par les frottements répétés des lames 34 du couteau 30 contre ces éléments, avec l'action combinée de la circulation des déchets dans cette zone. Selon d'autres modes de réalisation, les éléments d'ajustement 60a et 60b peuvent être dégradés uniquement par leur contact avec l'eau ou uniquement par les frottements répétés des lames 34 du couteau 30 contre eux.

Ainsi, les éléments d'ajustement 60a et 60b assurent un écartement prédéterminé entre la première face 11a de la grille 10 et le couteau 30, cet écartement étant, dans ce mode de réalisation, égal à l'épaisseur des éléments d'ajustement 60a et 60b. Les éléments d'ajustement 60a et 60b étant dans une matière apte à être dégradée au moins en partie au cours du fonctionnement du dispositif 8, ils ne gênent pas le fonctionnement normal du dispositif.

## Revendications

1. Dispositif de dilacération (8) pour broyeur sanitaire, le dispositif comprenant une grille (10), un couteau (30) monté rotatif par rapport à une première face plane (11a) de la grille (10) et définissant un plan de coupe parallèle au plan de la première face plane (11a) de la grille (10), **caractérisé en ce qu'**il comprend au moins un élément d'ajustement de position (60a, 60b) qui est disposé entre la première face plane (11a) de la grille (10) et le plan de coupe du couteau afin d'assurer un écartement (d) prédéterminé entre eux, ledit au moins un élément d'ajustement (60a, 60b) étant réalisé dans une matière qui est apte à être dégradée au moins en partie au cours du fonctionnement du dispositif (8).

2. Dispositif de dilacération selon la revendication 1, **caractérisé en ce que** ledit au moins un élément d'ajustement (60a, 60b) est fixé contre la première face plane (11a) de la grille (10).

3. Dispositif de dilacération selon la revendication 1 ou 2, **caractérisé en ce que** la dégradation de la matière de l'élément d'ajustement (60a, 60b) intervient soit au contact de l'eau, soit par suite de frottements répétés du couteau (30) contre ledit élément d'ajustement (60a, 60b), soit par une action combinée de l'eau et des frottements.

4. Dispositif de dilacération selon l'une quelconque des revendications 1 à 3, **caractérisé en ce que** l'écartement (d) prédéterminé a une valeur allant de 0,01 mm à 0,10 mm.

5. Dispositif de dilacération selon l'une quelconque des revendications 1 à 4, **caractérisé en ce que** le couteau (30) comprend deux lames (34) diamétralement opposées.

6. Dispositif de dilacération selon l'une quelconque des revendications 1 à 5, **caractérisé en ce que** la grille (10) possède un orifice traversant central (13) et **en ce que** ledit dispositif (8) comprend deux éléments d'ajustement (60a, 60b) disposés de façon diamétralement opposée de part et d'autre de l'orifice traversant central (13).

7. Dispositif de dilacération selon l'une quelconque des revendications 1 à 6, **caractérisé en ce que** le couteau (30) est entrainé en rotation par un axe de rotation (20) autour duquel il est monté.

8. Dispositif de dilacération selon la revendication 7, **caractérisé en ce que** l'axe de rotation (20) traverse la grille (10) en son centre.

9. Dispositif de dilacération selon la revendication 7 ou 8, **caractérisé en ce que** l'axe de rotation (20) est équipé à une de ses extrém ités d'un disque (24) qui est perpendiculaire à l'axe de rotation (20) et placé en vis-à-vis de la première face plane (11a) de la grille (10).

10. Dispositif de dilacération selon la revendication 9, **caractérisé en ce que** le couteau (30) est conçu autour d'une bague (32) qui est positionnée autour du disque (24).

11. Dispositif de dilacération selon l'une quelconque des revendications 7 à 10, **caractérisé en ce qu'**il comprend un ensemble (40) de rattrapage des défauts de perpendicularité entre l'axe de rotation (20) et la grille (10).

12. Dispositif de dilacération selon la revendication 11, **caractérisé en ce que** l'ensemble (40) de rattrapage des défauts de perpendicularité entre l'axe de rotation (20) et la grille (10) est placé en vis-à-vis d'une deuxième face plane opposée (11b) de la grille (10).

13. Dispositif de dilacération selon l'une quelconque des revendications 7 à 11, **caractérisé en ce que** l'axe de rotation (20) est configuré pour être associé à un axe (7) d'une pompe (1) du broyeur sanitaire et être entrainé en rotation par l'axe (7) de la pompe (1).

14. Broyeur sanitaire comprenant le dispositif de dilacération selon l'une quelconque des revendications 1 à 13.

15. Procédé d'assemblage d'un broyeur sanitaire qui comprend un dispositif de dilacération (8) comprenant une grille (10), un couteau (30) monté rotatif par rapport à une première face plane (11a) de la grille et définissant un plan de coupe parallèle au plan de la première face plane (11 a) de la grille (10), ledit procédé comprenant la mise en place d'au moins un élément d'ajustement de position (60a, 60b) entre la première face plane (11a) de la grille (10) et le plan de coupe du couteau (30) afin d'assurer un écartement (d) prédéterminé entre eux, ledit au moins un élément d'ajustement (60a, 60b) étant réalisé dans une matière qui est apte à être dégradée au moins en partie au cours du fonctionnement du dispositif (8).

## Patentansprüche

1. Zerkleinerungsvorrichtung (8) für Sanitärschredder, wobei die Vorrichtung ein Gitter (10), ein Messer (30), das drehend mit Bezug auf eine erste ebene Fläche (11a) des Gitters (10) montiert ist und eine Schnittebene parallel zur Ebene der ersten ebenen Fläche (11a) des Gitters (10) definiert, **dadurch gekennzeichnet, dass** sie mindestens ein Positionseinstellungselement (60a, 60b) umfasst, das zwischen der ersten ebenen Fläche (11a) des Gitters (10) und der Schnittebene des Messers angeordnet ist, um eine vorbestimmte Beabstandung (d) zwischen ihnen sicherzustellen, wobei das mindestens eine Einstellungselement (60a, 60b) aus einem Material hergestellt ist, das dazu ausgelegt ist, mindestens teilweise im Laufe des Betriebs der Vorrichtung (8) abgebaut zu werden.

2. Zerkleinerungsvorrichtung nach Anspruch 1, **dadurch gekennzeichnet, dass** das mindestens eine Einstellungselement (60a, 60b) gegen die erste ebene Fläche (11a) des Gitters (10) befestigt ist.

3. Zerkleinerungsvorrichtung nach Anspruch 1 oder 2, **dadurch gekennzeichnet, dass** der Abbau des Materials des Einstellungselements (60a, 60b) entweder in Kontakt mit Wasser oder in der Folge wiederholter Reibungen des Messers (30) gegen das Einstellungselement (60a, 60b) oder durch eine kombinierte Wirkung des Wassers und der Reibungen eintritt.

4. Zerkleinerungsvorrichtung nach einem der Ansprüche 1 bis 3, **dadurch gekennzeichnet, dass** die vorbestimmte Beabstandung (d) einen Wert aufweist, der im Bereich von 0,01 mm bis 0,10 mm liegt.

5. Zerkleinerungsvorrichtung nach einem der Ansprüche 1 bis 4, **dadurch gekennzeichnet, dass** das Messer (30) zwei Klingen (34) umfasst, die einander diametral entgegengesetzt sind.

6. Zerkleinerungsvorrichtung nach einem der Ansprüche 1 bis 5, **dadurch gekennzeichnet, dass** das Gitter (10) eine mittlere Durchgangsöffnung (13) aufweist, und dadurch, dass die Vorrichtung (8) zwei Einstellungselemente (60a, 60b) aufweist, die auf diametral entgegengesetzte Weise auf beiden Seiten der mittleren Durchgangsöffnung (13) angeordnet sind.

7. Zerkleinerungsvorrichtung nach einem der Ansprüche 1 bis 6, **dadurch gekennzeichnet, dass** das Messer (30) durch eine Drehachse (20), um die sie montiert ist, in Drehung versetzt wird.

8. Zerkleinerungsvorrichtung nach Anspruch 7, **dadurch gekennzeichnet, dass** die Drehachse (20) das Gitter (10) in seiner Mitte quert.

9. Zerkleinerungsvorrichtung nach Anspruch 7 oder 8, **dadurch gekennzeichnet, dass** die Drehachse (20) an einem ihrer Enden mit einer Scheibe (24) ausgestattet ist, die senkrecht zur Drehachse (20) ist und gegenüber der ersten ebenen Fläche (11a) des Gitters (10) platziert ist.

10. Zerkleinerungsvorrichtung nach Anspruch 9, **dadurch gekennzeichnet, dass** das Messer (30) um einen Ring (32) konzipiert ist, der um die Scheibe (24) positioniert ist.

11. Zerkleinerungsvorrichtung nach einem der Ansprüche 7 bis 10, **dadurch gekennzeichnet, dass** sie eine Einheit (40) zur Behebung der Rechtwinkligkeitsfehler zwischen der Drehachse (20) und dem Gitter (10) umfasst.

12. Zerkleinerungsvorrichtung nach Anspruch 11, **dadurch gekennzeichnet, dass** die Einheit (40) zur Behebung der Rechtwinkligkeitsfehler zwischen der Drehachse (20) und dem Gitter (10) gegenüber einer entgegengesetzten zweiten ebenen Fläche (11b) des Gitters (10) platziert ist.

13. Zerkleinerungsvorrichtung nach einem der Ansprüche 7 bis 11, **dadurch gekennzeichnet, dass** die Drehachse (20) konfiguriert ist, um mit einer Achse (7) einer Pumpe (1) des Sanitärschredders assoziiert zu sein und von der Achse (7) der Pumpe (1) in Drehung versetzt zu werden.

14. Sanitärschredder, umfassend die Zerkleinerungsvorrichtung nach einem der Ansprüche 1 bis 13.

15. Verfahren zur Montage eines Sanitärschredders, das eine Zerkleinerungsvorrichtung (8) umfasst, umfassend ein Gitter (10), ein Messer (30), das mit Bezug auf eine erste ebene Fläche (11a) des Gitters (10) montiert ist und eine Schnittebene parallel zur Schnittebene der ersten ebenen Fläche (11a) des Gitters (10) definiert, wobei das Verfahren das Einrichten mindestens eines Positionseinstellungselements (60a, 60b) zwischen der ersten ebenen Fläche (11a) des Gitters (10) und der Schnittebene des Messers (30) umfasst, um eine vorbestimmte Beabstandung (d) zwischen ihnen sicherzustellen, wobei das mindestens eine Einstellungselement (60a, 60b) aus einem Material hergestellt ist, das ausgelegt ist, um mindestens teilweise im Laufe des Betriebs der Vorrichtung (8) abgebaut zu werden.

## Claims

1. A shredding device (8) for a sanitary grinder, the device comprising a grid (10), a knife (30) mounted to rotate relative to a first planar face (11a) of the grid (10) and defining a cutting plane parallel to the plane of the first planar face (11a) of the grid (10), **characterized in that** it comprises at least one position adjusting element (60a, 60b) that is arranged between the first planar face (11a) of the grid (10) and the cutting plane of the knife in order to ensure a predetermined spacing (d) therebetween, said at least one adjusting element (60a, 60b) being made of a material that is capable of being degraded at least in part during the operation of the device (8).

2. The shredding device according to claim 1, **characterized in that** said at least one adjusting element (60a, 60b) is attached against the first planar face (11a) of the grid (10).

3. The shredding device according to claim 1 or 2, **characterized in that** the degradation of the material of the adjusting element (60a, 60b) occurs either in contact with water, or as a result of repeated friction of the knife (30) against said adjusting element (60a, 60b), or by a combined action of water and friction.

4. The shredding device according to any one of claims 1 to 3, **characterized in that** the predetermined spacing (d) has a value ranging from 0.01 mm to 0.10 mm.

5. The shredding device according to any one of claims 1 to 4, **characterized in that** the knife (30) comprises two diametrically opposed blades (34).

6. The shredding device according to any one of claims 1 to 5, **characterized in that** the grid (10) has a central through hole (13) and **in that** said device (8) comprises two adjusting elements (60a, 60b) arranged diametrically opposite on either side of the central through hole (13).

7. The shredding device according to any one of claims 1 to 6, **characterized in that** the knife (30) is rotated by an axis of rotation (20) about which it is mounted.

8. The shredding device according to claim 7, **characterized in that** the axis of rotation (20) passes through the grid (10) at its center.

9. The shredding device according to claim 7 or 8, **characterized in that** the axis of rotation (20) is equipped at one of its ends with a disc (24) that is perpendicular to the axis of rotation (20) and placed facing the first planar face (11a) of the grid (10).

10. The shredding device according to claim 9, **characterized in that** the knife (30) is designed around a ring (32) that is positioned around the disc (24).

11. The shredding device according to any one of claims 7 to 10, **characterized in that** it comprises an assembly (40) for compensating for perpendicularity defects between the axis of rotation (20) and the grid (10).

12. The shredding device according to claim 11, **characterized in that** the assembly (40) for compensating for the perpendicularity defects between the axis of rotation (20) and the grid (10) is placed opposite a second opposite planar face (11b) of the grid (10).

13. The shredding device according to any one of claims 7 to 11, **characterized in that** the axis of rotation (20) is configured to be associated with a shaft (7) of a pump (1) of the sanitary grinder and to be driven in rotation by the shaft (7) of the pump (1).

14. A sanitary grinder comprising the shredding device according to any one of claims 1 to 13.

15. A method of assembling a sanitary grinder that comprises a shredding device (8) comprising a grid (10), a knife (30) mounted to rotate with respect to a first planar face (11a) of the grid and defining a cutting plane parallel to the plane of the first planar face (11a) of the grid (10), said method comprising placing at least one position adjusting element (60a, 60b) between the first planar face (11a) of the grid (10) and the cutting plane of the knife (30) in order to ensure a predetermined spacing (d) therebetween, said at least one adjusting element (60a, 60b) being made of a material that is capable of being degraded at least in part during the operation of the device (8).
